# EUROPÄISCHE PATENTANMELDUNG

(11) **EP 4 775 837 A1**
(43) Veröffentlichungstag der Anmeldung: **15.07.2026**
(21) Anmeldenummer: 26150756.0
(22) Anmeldetag: 08.01.2026
(51) Int. Cl.: F04C 2/02, F04C 2/04, F04C 11/00, F04C 15/00

(54) **RINGKOLBENPUMPE ZUR FÖRDERUNG EINES FLUIDS UND PUMPENVORRICHTUNG**

(30) Priorität: 14.01.2025 DE 102025101178; 14.01.2025 DE 102025101175
(71) Anmelder: Timmer GmbH, 48485 Neuenkirchen (DE)
(72) Erfinder: Timmer, Herbert, 48485 Neuenkirchen (DE)
(74) Vertreter: Dr. Träger & Strautmann PAe PartG mbB

(57) **Zusammenfassung**

Die Erfindung betrifft eine Ringkolbenpumpe (10) zur Förderung eines Fluids, aufweisend
- ein Gehäuse (11), mit einer Einlassöffnung (24) und einer Auslassöffnung (25),
- eine im Gehäuse (11) ausgebildete Pumpeneinheit (12), umfassend einen im Gehäuse (11) fest angeordneten Pumpenzylinder (13) und einen im Gehäuse (11) um eine Längsachse (15) der Ringkolbenpumpe (10) rotierbar angeordneten, in den Pumpenzylinder (13) eingreifend ausgebildeten Pumpenkolben (14),
- eine im Gehäuse (11) um die Längsachse (15) rotierbar angeordnete Exzenterwelle (18), auf welcher eine Exzenterglocke (17) angeordnet ist,
- wobei der Pumpenkolben (14) fest mit der Exzenterglocke (17) verbunden ist, welche um die Längsachse (15) rotierbar und entlang der Längsachse (15) axial verschiebbar ausgeführt ist, und
- wobei im Gehäuse (11) zwischen der Einlassöffnung (24) und der Pumpeneinheit (12) eine Ansaugkammer (32) und zwischen der Pumpeneinheit (12) und der Auslassöffnung (25) eine Auslasskammer (43) ausgebildet sind.

Erfindungsgemäß ist zur Einstellung eines zwischen dem Pumpenzylinder (13) und dem Pumpenkolben (14) im Betrieb der Ringkolbenpumpe (10) ausgebildeten Spaltes (44) der Pumpenkolben (14) mit Hilfe einer Vorspanneinrichtung (26) bewegbar ausgebildet, wobei die Vorspanneinrichtung (26) vorzugsweise eine sich radial erstreckende Membran (27) oder einen Magneten (50) umfasst. Des Weiteren betrifft die Erfindung eine Pumpenvorrichtung (100; 200).

## Beschreibung

Die Erfindung betrifft eine Ringkolbenpumpe zur Förderung eines Fluids gemäß dem Oberbegriff des Patentanspruchs 1. Des Weiteren betrifft die Erfindung eine Pumpenvorrichtung gemäß Patentanspruch 12.

Ringkolbenpumpen zur Förderung eines Fluids sind grundsätzlich bekannt. Sie werden beispielsweise als elektrische Pumpe für einen Farbkreislauf eines Farbwerks in einer Flexo- oder Tiefdruckmaschine eingesetzt.

Die Druckwerke von Flexo- oder Tiefdruckmaschinen sind vorzugsweise so aufgebaut, dass sie eine mit Farbe gefüllte Rakelkammer besitzen. Über eine Rasterwalze, die mit der Rakelkammer direkt oder indirekt in Verbindung steht und auf der die Druckfarbe aufgerakelt wird, erfolgt der Übertrag der Farbe auf die Druckform und anschließend auf das zu bedruckende Medium.

Bei einem Tauchwalzendruckwerk wird z.B. über eine Tauchwalze Farbe an die Rasterwalze abgegeben. Die überschüssige Farbe kann mit Hilfe eines Rakelmessers, welches steil gegen die Rasterwalze steht, abgestreift werden.

Ein hochwertiger Druck beginnt, neben vielen anderen Dingen, schon mit dem gleichmäßigen Auftrag der Druckfarbe auf die Rasterwalze und damit auch mit einer stets gleichmäßig gefüllten Rakelkammer, die mit frischer Farbe von gleichbleibender Viskosität befüllt ist.

Hierzu wird frische Farbe in ausreichender Menge durch eine Zulaufpumpe aus einem Vorratsbehälter kontinuierlich in die Rakelkammer gepumpt. Die Farbmenge muss dabei so bemessen sein, dass sowohl ausreichend Farbe für den Druck zur Verfügung steht, als auch zusätzlich eine gute Durchmischung der Farbe in der Rakelkammer gewährleistet ist, damit diese an jeder Stelle von gleichbleibender Qualität ist.

Da im Druckbereich ein Trend zu immer kürzeren Druckaufträgen zu beobachten ist, stehen die Rüst- und damit auch Reinigungskosten immer mehr im Fokus. Weiterhin spielt der Umweltgedanke und damit der Energieverbrauch eine immer größere Rolle. Aus diesen Gründen erfreuen sich elektrische Pumpen immer größerer Beliebtheit. Hierbei ist ein Trend zum Einsatz von Ringkolbenpumpen zu beobachten. Ringkolbenpumpen haben den Vorteil, dass sie, wie auch Membranpumpen, hermetisch dicht ausgeführt werden können.

Ein Nachteil dieser Pumpen besteht in dem hohen Preis für die Motoren, dem benötigten Untersetzungsgetriebe sowie der durch die benötigten Getriebe großen, ausladenden Bauformen. Aufgrund der insbesondere durch die Untersetzungsgetriebe bedingten große Bauform ist oft ein direkter Ersatz der wesentlich kleiner bauenden pneumatischen Membranpumpen durch elektrische Pumpen nicht möglich.

Die bekannten Ringkolbenpumpen umfassen eine Pumpeneinheit, mit einem Pumpenzylinder und einem Pumpenkolben, wobei auf den Pumpenkolben eine bestimmte Axialkraft ausgeübt wird, damit ein zwischen dem Pumpenzylinder und dem Pumpenkolben ausgebildeter Spalt herbeigeführt wird. Hierzu ist ein Vorspannelement in Form einer Feder, welche zur Herbeiführung der entsprechenden Axialkraft ausgebildet ist, in der Ringkolbenpumpe ausgebildet. Problematisch ist jedoch ein im Vorspannelement aufgrund wechselnder Beanspruchung einhergehender entsprechender Verschleiß des Vorspannelementes, welcher die Lebensdauer der Ringkolbenpumpe reduziert.

In den Druckmaschinen verwendete Farben enthalten zum überwiegenden Teil Lösemittel, die leicht entflammbar sind und daher einen besonderen Explosionsschutz erforderlich machen. Für die Farbkreisläufe in den genannten Druckmaschinen werden daher vorzugsweise luftdruckbetriebene Doppelmembranpumpen, wie beispielsweise in der Offenlegungsschrift WO 97/36107 A1 offenbart, eingesetzt, da hier ein Explosionsschutz in der Regel einfacher zu realisieren ist, als bei elektrisch betriebenen Pumpen. Nachteil dieser Pumpen ist die relativ geringe Lebensdauer der Membranen und der systembedingte hohe Energieverbrauch von druckluftbetriebenen Pumpen.

Sofern das Vorspannelement in Form eines sich axial erstreckenden Faltenbalgs ausgebildet ist, wie es aus der Offenlegungsschrift WO 097/36107 A1 bekannt ist, ist eine relativ lange Exzenterwelle notwendig, wodurch eine einen großen Bauraum aufweisende Ringkolbenpumpe ausgebildet ist.

Somit ist es die Aufgabe der Erfindung, die beschriebenen Nachteile zu beseitigen und eine verbesserte Ringkolbenpumpe bereitzustellen, welche eine erhöhte Lebensdauer durch Reduktion von Verschleiß besitzt. Eine weitere Aufgabe ist die Angabe einer kompakten Pumpenvorrichtung.

Diese Aufgabe wird gelöst durch eine Ringkolbenpumpe mit den Merkmalen des Patentanspruchs 1. Die weitere Aufgabe wird gelöst durch eine Pumpenvorrichtung mit den Merkmalen des Patentanspruchs 12.

Eine erfindungsgemäße Ringkolbenpumpe zur Förderung eines Fluids umfasst:
- ein Gehäuse, mit einer Einlassöffnung und einer Auslassöffnung,
- eine im Gehäuse ausgebildete Pumpeneinheit, umfassend einen im Gehäuse fest angeordneten Pumpenzylinder und einen im Gehäuse um eine Längsachse der Ringkolbenpumpe rotierbar angeordneten, in den Pumpenzylinder eingreifend ausgebildeten Pumpenkolben,
- eine im Gehäuse um die Längsachse rotierbar angeordnete Exzenterwelle, auf welcher eine Exzenterglocke angeordnet ist,
- wobei der Pumpenkolben fest mit der Exzenterglocke verbunden ist, welche um die Längsachse rotierbar und entlang der Längsachse axial verschiebbar ausgeführt ist, und
- wobei im Gehäuse zwischen der Einlassöffnung und der Pumpeneinheit eine Ansaugkammer und zwischen der Pumpeneinheit und der Auslassöffnung eine Auslasskammer ausgebildet sind.

Erfindungsgemäß ist zur Einstellung eines zwischen dem Pumpenzylinder und dem Pumpenkolben im Betrieb der Ringkolbenpumpe ausgebildeten Spaltes der Pumpenkolben mit Hilfe einer Vorspanneinrichtung bewegbar ausgebildet, wobei die Vorspanneinrichtung eine axiale Kraft zur Verschiebung der Exzenterglocke in axialer Richtung entlang der Längsachse herbeiführend ausgebildet ist.

Der genannte Spalt zwischen Pumpenzylinder und dem Pumpenkolben ist beim Fördern des flüssigen Mediums, somit des Fluids, aufgrund der hohen Viskosität der Farben oder Lösemittel nicht störend. Der permanente Anpressdruck und die damit verbundene Reibung zwischen Kolben und Gehäuse führt aber zu einem hohen Verschleiß der Bauteile.

Bei den als Stand der Technik bekannten Ringkolbenpumpen wird die Pumpeneinrichtung kontinuierlich mit einer vordefinierten Anpresskraft vorgespannt. Hieraus resultiert eine erhebliche Reibung, die zum einen den Energiebedarf des Pumpenantriebs erhöht und zum anderen zu einem erheblichen Verschleiß führt. Der Pumpenkolben wird bei den als Stand der Technik bekannten Ringkolbenpumpen nicht elastisch nachgeführt, sondern es wird ein fester Spalt eingestellt.

Bei der erfindungsgemäßen Ringkolbenpumpe ist der Spalt durch die Vorspanneinrichtung bedarfsgerecht einstellbar. Da sich beispielsweise beim Anlaufen der Pumpe Luft in der Pumpkammer befindet, wird das Ansaugen des Mediums und das Ausstoßen der Luft erleichtert, wenn der Spalt unter Inkaufnahme einer erhöhten Reibung möglichst klein eingestellt wird. Nachdem die Pumpe angelaufen ist und das Fluid kontinuierlich gefördert wird, kann der Spalt etwas größer eingestellt werden. Danach läuft der Pumpenkolben mit leichtem, voreingestelltem Spiel nahezu verschleißfrei.

Die Vorspanneinrichtung der Ringkolbenpumpe ist so ausgebildet, dass sie eine axiale Kraft zur Verschiebung der Exzenterglocke in axialer Richtung entlang der Längsachse herbeiführt. So kann unmittelbar, somit ohne Kraftumlenkung, die notwendige axiale Kraft auf den Pumpenkolben aufgebracht werden. Dabei wird beim Ansaugen des zu fördernden Fluids der Spalt in der Pumpeneinheit reduziert, um die Pumpe weitgehend gasdicht auszubilden. Nachdem die Pumpe das zu fördernde Fluid angesaugt hat, ist ein sehr enger Spalt nicht mehr erforderlich, da die Oberflächenspannung des Fluids abdichtend wirkt und leichte Leckagen nicht störend sind. Die auf die Pumpeneinheit einwirkende Zusammenpresskraft kann dann reduziert werden, wodurch sich die Reibung, der Verschleiß und der Bedarf an Antriebsenergie der Pumpeneinheit reduziert. Im Ergebnis reduzieren sich somit die laufenden Betriebskosten und die Lebensdauer der Pumpe wird verlängert.

Aus der Einstellbarkeit des Spaltes ergibt sich als weiterer Vorteil, dass die Menge des zu fördernden Fluids justierbar ist. Dieser Vorteil wirkt sich insbesondere dann positiv aus, wenn die Pumpeinrichtung nicht nur lediglich eine Ringkolbenpumpe umfasst, sondern zwei Ringkolbenpumpen mit einem gemeinsamen Antrieb. Solche Doppel-Ringkolbenpumpen mit gemeinsamem Antrieb werden an einer späteren Stelle im Detail beschrieben. Es sei jetzt jedoch schon darauf hingewiesen, durch eine Justierbarkeit der Fördermenge über die Spaltbreite die Förderleistung zweier parallel zueinander arbeitende Pumpe auf einander abstimmbar sind.

Vereinfacht gesagt, ist die Förderleistung der beiden Pumpeinheiten einer Doppel-Ringkolbenpumpe je nach Bedarf sowohl identisch zueinander als auch in einer vordefinierten Größenordnung bewusst unterschiedlich zueinander einstellbar. Auch ein Konstanthalten der Fördervolumina bzw. eine Nachregulierung der Förderströme während des Pumpbetriebes ist mittels Integration geeigneter Regelkreise bzw. einer geeigneten Steuerung möglich.

Als Vorspanneinrichtung kommen grundsätzlich alle Arten von Verstellmechanismen in Betracht, mittels derer eine axiale Verschiebung der Pumpen-Kolben-Zylindereinheit realisierbar ist. In einer Ausgestaltung der erfindungsgemäßen Ringkolbenpumpe umfasst die Vorspanneinrichtung:
- einen pneumatischen oder hydraulischen Aktuator mit einer Membran, beispielsweise einer Druckmembran, einer gewellten Druckmembran, einer zylindrischen Druckmembran oder einer konischen Druckmembran,
- oder einen Magneten, beispielsweise einen Elektromagneten mit einer Spule und einer Ankerplatte.

Als pneumatischer oder hydraulischer Aktuator kann beispielsweise eine der genannten Membrantypen verwendet werden. Die Materialart kann in Abhängigkeit des Anwendungsfalls ein Elastomer oder ein Metall, beispielsweise ein zur Realisierung einer ausreichenden Elastizität entsprechend dünn konzipiertes Edelstahlblech, gewählt werden.

Die mit Druck beaufschlagbare, sich in radialer Richtung erstreckende Membran ist vorzugsweise fest mit der Exzenterglocke verbunden, wobei die Membran in Richtung der Längsachse zwischen der Pumpeneinheit und einer zur Druckbeaufschlagung der Membran ausgebildeten Druckkammer der Vorspanneinrichtung angeordnet ist. Hierdurch lässt sich eine besonders gute Krafteinleitung erzielen.

Alternativ zu einem pneumatischen oder hydraulischen Aktuator kann die Vorspanneinrichtung auch einen mechanisch oder elektrisch angetriebenen Aktuator oder einen Magneten umfassen. Als Magnet kommt insbesondere ein Elektromagnet in Betracht. Der Elektromagnet kann eine Spule und eine Ankerplatte aufweisen.

In einer weiteren Ausgestaltung der erfindungsgemäßen Ringkolbenpumpe ist die beaufschlagbare, sich in radialer Richtung erstreckende Membran fest mit der Exzenterglocke verbunden, wobei die Membran in Richtung der Längsachse zwischen der Pumpeneinheit und einer zur Druckbeaufschlagung der Membran ausgebildeten Druckkammer der pneumatischen Vorspanneinrichtung angeordnet ist. Hierdurch lässt sich eine besonders gute Krafteinleitung erzielen.

In einer weiteren Ausgestaltung der erfindungsgemäßen Ringkolbenpumpe ist zwischen der Pumpeneinheit und der Vorspanneinrichtung und/oder zwischen einem Ringkolbenpumpen-Antrieb und der Vorspanneinrichtung ein Sperrelement zur Vermeidung eines Übertritts des in der Ringkolbenpumpe anliegenden Fluids in die Vorspanneinrichtung ausgebildet.

Bei der Erfindung erfolgt die Abdichtung nicht über einen axial angeordneten Faltenbalg, sondern über ein radial angeordnetes Sperrelement. Alternativ oder ergänzend kann auch die Vorspanneinrichtung selbst, insbesondere dann, wenn diese eine Membran umfasst, als Sperrelement fungieren. Beispielsweise könnte eine Druckmembran eine spezielle Oberflächenbeschichtung aufweisen oder als Verbund-Membran ausgeführt sein, wobei die Verbund-Membran ein- oder beidseitig eine ein Sperrelement ausbildende Lage umfasst.

Das Sperrelement ist vorzugsweise in Form einer Membran ausgebildet. Die Membran kann flächig und flexibel ausgeführt sein, sie kann auch in Form eines Faltenbalgs ausgebildet sein.

Das Sperrelement ist so in die Ringkolbenpumpe integriert, das es einen nur geringen oder vorzugsweise gar keinen Einfluss auf den Aktuator bzw. die vom Aktuator zu übertragende Kraft hat. Das Material des Sperrelements und/oder dessen Beschichtung, kann deshalb an das zu fördernde Medium angepasst werden, ohne dass der Aktuator angepasst werden muss.

In einer weiteren Ausgestaltung der erfindungsgemäßen Ringkolbenpumpe ist das Sperrelement fest mit der Exzenterglocke verbunden. Das Sperrelement ist damit aktiv bewegbar. Im Gegensatz zu einem passiven, von außen nicht bewegbaren Sperrelement, ist mittels der Membran bei einem aktiv bewegbaren Sperrelement durch Druck oder Unterdruck eine axiale Kraft auf die Pumpeneinheit einleitbar.

In einer weiteren Ausgestaltung der erfindungsgemäßen Ringkolbenpumpe ist zwischen der Membran und dem Sperrelement im Gehäuse eine Leckageöffnung ausgebildet. Vorzugsweise ist die Leckageöffnung mit einem Schauglas versehen. Hierdurch sind beispielweise Leckagen ohne Farbeverlust detektierbar. Mit einem geeigneten Sensor ist die Leckage zudem automatisch detektierbar und in Form einer Meldung beispielsweise an eine Steuereinheit weiterleitbar.

In einer weiteren Ausgestaltung der erfindungsgemäßen Ringkolbenpumpe ist die Exzenterglocke mit Hilfe einer radialen Wälzlagerung auf der Exzenterwelle gelagert. Das Wälzlager ist vorzugsweise in Form eines Nadellagers ausgebildet. Im Gegensatz zu als Stand der Technik bekannten Lagerung, bei der die Kräfte über Hebel aufgenommen werden, sind die im Pumpenkolben anliegenden Kräfte bei Verwendung von Nadellagern senkrecht und damit momentenfrei aufnehmbar.

In einer weiteren Ausgestaltung der erfindungsgemäßen Ringkolbenpumpe ist zwischen der Exzenterglocke und der Exzenterwelle ein in radialer Richtung wirkendes Federelement ausgebildet. Das Federelement kann mehrere Einzelfedern umfassen. Durch die Federelemente, die vorzugsweise breit verteilt sind, können auf die Pumpeneinheit einwirkende Kippmomente besonders gut abgefangen werden.

In einer weiteren Ausgestaltung der erfindungsgemäßen Ringkolbenpumpe ist zwischen dem Federelement und der Exzenterglocke eine Traghülse ausgebildet. Die Integration einer Hülse erlaubt eine einfache und schnelle Wartung der Komponenten.

In einer weiteren Ausgestaltung der erfindungsgemäßen Ringkolbenpumpe ist die Exzenterwelle mit Hilfe einer Wälzlagerung im Gehäuse gelagert. Hierdurch werden auf die Exzenterwelle einwirkende Biegemomente besonders gut abgefangen und der Ansaugraum wird sehr klein ausgestaltet.

In einer weiteren Ausgestaltung der erfindungsgemäßen Ringkolbenpumpe besteht das Gehäuse zumindest zweiteilig aus einem ersten Gehäuseteil und einem zweiten Gehäuseteil, die mit Befestigungsmitteln lösbar aneinander gekoppelt sind. Ein solches Gehäuse ist einfach demontierbar und deshalb besonders wartungsfreundlich.

Ein weiterer Aspekt der Erfindung betrifft eine Pumpenvorrichtung mit einer Ringkolbenpumpe und einem Antrieb, wobei die Ringkolbenpumpe gemäß einem der Patentansprüche 1 bis 11 ausgebildet ist, und der Antrieb ein Torquemotor ist. Ein Vorteil der erfindungsgemäßen Pumpenvorrichtung mit einem in Form eines Torquemotors ausgebildeten Antrieb ist darin zu sehen, dass die Ringkolbenpumpe und eine weitere Ringkolbenpumpe mit einem einzigen Antrieb angetrieben werden können, so dass eine kompakte Pumpenvorrichtung realisiert ist.

Zudem haben Torquemotoren im Vergleich zu standardmäßigen Drehstrommotoren einen geringeren Energiebedarf und damit einen besseren Wirkungsgrad, so dass im Ergebnis signifikante Energieeinsparungen im Hinblick auf den Pumpenantrieb ermöglicht werden. Vorzugsweise umfasst der Antrieb ein Element, beispielsweise eine Passfeder, die eine formschlüssige Verbindung zwischen Antrieb und Exzenterwelle realisiert. Alternativ zu einer Passfeder könnte die formschlüssige Verbindung und damit die Übertragung des Drehmoments auch anders realisiert sein, beispielsweise durch verkleben oder einpressen von Antrieb und Exzenterwelle.

In einer Ausgestaltung der erfindungsgemäßen Pumpenvorrichtung ist eine weitere Ringkolbenpumpe mit dem Antrieb verbunden und wird durch ihn angetrieben, wobei die Ringkolbenpumpe und die weitere Ringkolbenpumpe spiegelsymmetrisch zum Antrieb angeordnet sind. Die beiden Pumpen werden vorzugsweise über einen gemeinsamen Antrieb angetrieben. Bei Verwendung eines einzigen Motors ergibt sich sowohl eine Einsparung von Bauraum und von Kosten. Als Motor ist ein Elektromotor einsetzbar, der ggf. an einen Frequenzumrichter gekoppelt sein kann.

Die Pumpenvorrichtung umfasst somit zwei Ringkolbenpumpen mit einem gemeinsamen Antrieb. Als Antrieb ist vorzugsweise ein elektrisch angetriebener Torquemotor vorgesehen. Der Torquemotor kann gegebenenfalls an einen Frequenzumrichter gekoppelt sein kann.

Ein Vorteil einer Pumpenvorrichtung mit zwei Pumpen liegt somit darin, dass diese mit einem einzigen Antrieb antreibbar sind, so dass die Pumpenvorrichtung insgesamt sehr kompakt ist.

Torquemotoren haben weiterhin den Vorteil, dass sie für niedrige Drehzahlen und hohe Drehmomente ausgelegt werden können und damit in der konkreten Anwendung als Antrieb für Farbpumpen auf den Einsatz eines Getriebes verzichtet werden kann.

Ringkolbenpumpen können aufgrund des Exzenterantriebs und der damit möglichen Abdichtung des Antriebs durch einen Balg hermetisch dicht ausgeführt werden. Hierdurch haben sie, wie auch die Membranpumpen, bauartbedingt den Vorteil, dass damit Leckagen, wie sie beispielsweise bei Wellendichtringen auftreten können, vermieden werden.

Ein weiterer Vorteil elektrisch betriebener Ringkolbenpumpen besteht darin, dass diese Pumpen im Vergleich zu Pumpen mit pneumatischen Antriebskonzepten wesentlich geringere Schallemissionen aufweisen.

Auch der Farbverlust bei einem Farbwechsel ist bei einer Ringkolbenpumpe der beschriebenen Bauart wesentlich geringer, als bei einer pneumatisch betriebenen Membranpumpe, da die Ringkolbenpumpe ein kleineres Totvolumen aufweist. Dies bedeutet, dass die geringeren Wechselzeiten zwischen zwei Druckaufträgen und die reduzierten Farbverluste die Druckkosten insgesamt senken.

Zudem besitzen Ringkolbenpumpen aufgrund ihrer Bauform nur wenige farbberührte Verschleißteile und sind deshalb hinsichtlich ihrer Wartung besonders kostengünstig.

Der Torquemotor umfasst einen Stator und einen Rotor. Die Ringkolbenpumpe weist eine um eine Längsachse rotierbar angeordnete Exzenterwelle auf. In einer bevorzugten Ausführungsform sind diese Bauteile von Torquemotor und Ringkolbenpumpe, also Stator, Rotor und Exzenterwelle, koaxial zueinander angeordnet.

Der Torquemotor kann mit zwei gegenüberliegenden Abtriebszapfen auf einer zentralen Welle ausgeführt sein. Somit lassen sich zwei Pumpenköpfe jeweils gegenüberliegend an den Stirnseiten des Motors anordnen und die Pumpenvorrichtung insgesamt sehr kompakt ausführen. Die Motorwelle kann dabei direkt auch als Antriebswelle für die beiden Ringkolbenpumpen und als Lagerung für die Ringkolben der beiden Pumpen dienen.

Auf diese Weise kann mit einem Antrieb sowohl die Zulauf-, als auch die Ablaufpumpe angetrieben werden. Durch den Wegfall eines Untersetzungsgetriebes kann hiermit eine besonders kompakte Bauform realisiert werden.

Die individuelle Justierbarkeit der Fördervolumina der beiden Pumpen begünstigt den Einsatz der erfindungsgemäßen Pumpenvorrichtung an einer Flexo- oder Tiefdruckmaschine: Bei diesen Maschinen muss frische Farbe in ausreichender Menge durch eine Zulaufpumpe aus einem Vorratsbehälter kontinuierlich in die Rakelkammer gepumpt werden. Die Farbmenge muss dabei so bemessen sein, dass sowohl ausreichend Farbe für den Druck zur Verfügung steht, als auch zusätzlich eine gute Durchmischung der Farbe in der Rakelkammer gewährleistet ist, damit diese an jeder Stelle von gleichbleibender Qualität ist.

Die zugeführte Farbmenge ist daher immer wesentlich größer, als die wirklich durch den Druck benötigte Menge.

Weil immer eine größere Farbmenge, als die wirklich durch den Druck benötigte Menge in die Rakelkammer gepumpt wird, muss sichergestellt werden, dass der hierdurch in der Rakelkammer entstehende Farbüberschuss sicher wieder in den Vorratsbehälter zurückgeführt wird und der Füllstand der Rakelkammer immer auf einem konstanten Niveau gehalten wird. Zu diesem Zweck erfolgt in der Regel ein Abpumpen der überschüssigen Farbe auf ein festgelegtes Niveau durch eine zweite Pumpe, der sogenannten Ablaufpumpe.

Hierbei wird sichergestellt, dass das Fördervolumen der Ablaufpumpe in jedem Fall höher ist, als das Fördervolumen der Zulaufpumpe.

Beim Einsatz von als Stand der Technik bekannten pneumatischen Membranpumpen werden die unterschiedlichen Fördervolumina dadurch realisiert, dass die Ablaufpumpe - bei gleicher Baugröße - immer mit leicht höherer Frequenz als die Zulaufpumpe betrieben wird und damit das Fördervolumen immer leicht höher ist als das Fördervolumen der Zulaufpumpe. Alternativ werden auch zwei Pumpen unterschiedlicher Baugröße eingesetzt, wobei die Ablaufpumpe größer ausgeführt wird.

Bei der hier beschriebenen Pumpenvorrichtung mit einer Vorspanneinrichtung sind die Fördermengen der beiden durch den gemeinsamen Antrieb gleich schnell drehenden Pumpenköpfe z.B. durch geometrische Anpassungen oder gesteuerte Leckagen veränderbar. Hierdurch lässt sich das für den Druckprozess erforderliche unterschiedliche Fördervolumen der Zulauf- und der Ablaufpumpe realisieren.

Vorzugsweise weisen beide Ringkolbenpumpen eine Vorspanneinrichtung auf, wobei die Vorspannung der Ringkolben vorzugsweise gegeneinander erfolgt und durch ein elastisches Federelement bewirkt wird.

Das Gehäuse der Pumpenvorrichtung ist vorzugsweise zweiteilig ausgebildet und umfasst ein erstes Gehäuseteil und ein zweites Gehäuseteil, welche mit Befestigungsmitteln lösbar aneinander gekoppelt sind. Die beiden Gehäuseteile können vereinfacht gesagt ein inneres Gehäuse für den Torquemotor bilden, wobei sich an dieses innere Gehäuse die beiden Ringkolbenpumpen bzw. deren Gehäuse anflanschen lässt.

Auch die Ringkolbenpumpen selbst weisen vorzugsweise ein eigenes Gehäuse auf, welches ebenfalls zweiteilig aus einem ersten Gehäuseteil und einem zweiten Gehäuseteil gebildet sein kann. Auch die beiden Gehäuseteile der Ringkolbenpumpe sind vorzugsweise mit Befestigungsmitteln lösbar aneinander gekoppelt. Ein solches Gehäuse ist einfach demontierbar und deshalb besonders wartungsfreundlich.

Weitere, die Erfindung verbessernde Maßnahmen, werden nachstehend mit der Beschreibung von bevorzugten Ausführungsbeispielen der Erfindung anhand der Figuren näher dargestellt.

Die Figuren zeigen:
- Fig. 1: zeigt eine Pumpenvorrichtung mit einer Ringkolbenpumpe in einer perspektivischen Ansicht;
- Fig. 2: zeigt die Pumpenvorrichtung gemäß Fig. 1 in einer Seitenansicht mit einer pneumatischen Vorspanneinrichtung in teilweiser Schnittdarstellung;
- Fig. 3: zeigt eine Pumpenvorrichtung in einer Seitenansicht mit einer magnetischen Vorspanneinrichtung in teilweiser Schnittdarstellung;
- Fig. 4: zeigt eine schematische Darstellung einer Ringkolbenpumpe mit einem Pumpenkolben in einer ersten Dreh-Position;
- Fig. 5: zeigt eine schematische Darstellung einer Ringkolbenpumpe mit einem Pumpenkolben in einer zweiten Dreh-Position;
- Fig. 6: zeigt eine schematische Darstellung einer Ringkolbenpumpe mit einem Pumpenkolben in einer dritten Dreh-Position;
- Fig. 7: zeigt eine schematische Darstellung einer Ringkolbenpumpe mit einem Pumpenkolben in einer vierten Dreh-Position;
- Fig. 8: zeigt eine schematische Darstellung einer Ringkolbenpumpe mit einem Pumpenkolben in einer fünften Dreh-Position;
- Fig. 9: zeigt die Pumpeinheit einer Ringkolbenpumpe mit einer doppelten und gewellten Druckmembran als pneumatischen Vorspanneinrichtung;
- Fig. 10: zeigt die Pumpeinheit einer Ringkolbenpumpe mit einer zylindrischen Druckmembran als pneumatischen Vorspanneinrichtung;
- Fig. 11: zeigt die Pumpeinheit einer Ringkolbenpumpe mit einer konischen Druckmembran als pneumatischen Vorspanneinrichtung;
- Fig. 12: zeigt eine weitere Pumpenvorrichtung mit zwei Ringkolbenpumpen und gemeinsamem Antrieb in einer perspektivischen Darstellung;
- Fig. 13: zeigt die Pumpenvorrichtung gemäß Fig. 12 in einer Seitenansicht in Schnittdarstellung;
- Fig. 14: zeigt einen vergrößerten Ausschnitt aus Fig. 13.

Gleiche oder ähnliche Elemente können in den nachfolgenden Figuren mit gleichen oder ähnlichen Bezugszeichen versehen sein. Ferner enthalten die Figuren der Zeichnung, deren Beschreibung sowie die Ansprüche zahlreiche Merkmale in Kombination. Einem Fachmann ist dabei klar, dass diese Merkmale auch einzeln betrachtet werden oder sie zu weiteren, hier nicht näher beschriebenen Kombinationen zusammengeführt werden können. Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung, soweit dies technisch sinnvoll ist, beliebig miteinander kombiniert sein können.

Die in den Figuren dargestellten Ausführungsbeispiele haben somit nur beschreibenden Charakter und sind nicht dazu gedacht, die Erfindung in irgendeiner Form einzuschränken.

Fig. 1 zeigt eine Pumpenvorrichtung 100 in einer perspektivischen Ansicht. Die Pumpenvorrichtung 100 umfasst eine Ringkolbenpumpe 10-1 in einer ersten Ausführungsform 10-1 sowie einen Antrieb 20. In einer bevorzugten Ausführungsform der Erfindung ist als Antrieb 20 ein Torquemotor 60 vorgesehen.

Um eine Maschine mit einem Elektromotor anzutreiben, sind insbesondere die Kraft, respektive das Drehmoment des Antriebs, ausschlaggebend. Motoren einer Baureihe unterscheiden sich typischerweise durch ihre Größe und damit durch ihre Kraft, ihr DrehMoment und nicht nur ihre Leistung. Das Drehmoment bestimmt die erforderliche Motorgröße und beantwortet die Frage, ob ein Motor für eine vorliegende Aufgabe geeignet ist oder nicht.

Damit die Kraft, das Moment eines kleinen Motors ausreicht, wurden früher oft Untersetzungsgetriebe eingesetzt. Mit der Untersetzung geht die Drehzahl nach unten und das Drehmoment erhöht sich proportional. Der Vorteil des als Antrieb 20 vorgesehenen Torquemotors 60 liegt insbesondere darin, dass er mechanische Übertragungen wie Getriebe überflüssig macht, sehr effizient arbeitet und auf Grund einer kompakten Bauweise wenig Bauraum benötigt.

Fig. 2 zeigt die Pumpenvorrichtung 100 gemäß Fig. 1 in einer Seitenansicht mit einer Vorspanneinrichtung 26 in teilweiser Schnittdarstellung. Als pneumatische Vorspanneinrichtung 26 ist die Ringkolbenpumpe 10 in einer ersten Ausführungsform 10-1 vorgesehen. Diese und weitere nachfolgend noch erwähnte Ringkolbenpumpen 10-2 bis 10-5 haben einen in wesentlichen Funktionen ähnlichen Aufbau, der nachfolgend beispielhaft für die Ringkolbenpumpe 10-1 näher beschrieben wird.

Die Ringkolbenpumpen 10 sind zur Förderung eines Fluids ausgebildet. Sie besitzen ein Gehäuse 11, in welchem eine Pumpeneinheit 12 bestehend aus einem ringförmigen Pumpenzylinder 13 und einem ringförmigen Pumpenkolben 14, angeordnet ist. Der Pumpenzylinder 13 ist im Gehäuse 11 fest, oder mit anderen Worten gesagt unbewegbar, positioniert, wohingegen der Pumpenkolben 14 axial entlang einer Längsachse 15 der Ringkolbenpumpe 10 und rotierbar um die Längsachse 15 ausgebildet ist. Der Pumpenkolben 14 ist in eine kreisbogenabschnittsförmige Nut 16 des Pumpenzylinders 13, welche im Pumpenzylinder 13 dem Pumpenkolben 14 zugewandt angeordnet ist, eingreifend ausgeführt. Im vorliegenden Ausführungsbeispiel weist der Pumpenkolben 14 einen der Nut zugewandt ausgebildeten, sich in die Nut 16 erstreckenden Steg 21 auf. Vorteilhaft ist die Nut 16 mit Hilfe eines spanenden Verfahrens, im vorliegenden Ausführungsbeispiel mit Hilfe eines Fräsverfahrens, hergestellt.

Die Nut 16 ist im vorliegenden Ausführungsbeispiel in Form eines sich über 340° erstreckenden Kreisbogenabschnitts ausgebildet, wobei der Pumpenkolben 14 einen sich über ebenfalls 340° erstreckenden kreisbogenabschnittsförmigen Steg 21 besitzt. Das heißt, vorteilhaft weisen die Nut 16 und der Steg 21 gleichgroße Erstreckungen auf. So könnten beispielsweise die Erstreckungen in Form eines Kreisbogenabschnitts auch über nur 270° ausgebildet sein. Selbstredend könnten die Erstreckungen auch mit einem Wert kleiner als 270° oder in einem Wertebereich zwischen 270° und 340° ausgeführt sein.

Der Pumpenkolben 14 ist fest mit einer Exzenterglocke 17 der Ringkolbenpumpe 10 verbunden, wobei die Exzenterglocke 17, axial und radial bewegbar, eine Exzenterwelle 18 der Ringkolbenpumpe 10 zumindest teilweise umfassend angeordnet ist. Die Exzenterwelle 18 ist in diesem Ausführungsbeispiel mit einem Antriebsrotor 19, welcher auch eine Welle sein kann, eines Antriebs 20 der Ringkolbenpumpe 10 drehfest verbunden, so dass eine Rotationsbewegung des Antriebsrotors 19 eine Rotationsbewegung der Exzenterwelle 18 herbeiführt. Die Exzenterwelle 18 ist im vorliegenden Ausführungsbeispiel mit Hilfe einer Passfeder 41 mit dem Antriebsrotor 19 verbunden. Alternativ zu einer Passfeder könnte die Übertragung des Drehmoments auch anders realisiert sein, beispielsweise durch Verkleben oder Einpressen von Antriebsrotor 19 und Exzenterwelle 18.

Die Exzenterglocke 17 ist auf einem Exzenter 35 der Exzenterwelle 18 mit Hilfe einer radialen Wälzlagerung gelagert, wobei zur radialen Wälzlagerung bevorzugt Nadellager 39 eingesetzt sind, welche die Drehbewegung der Exzenterwelle 18 aufnehmen. Die Exzenterglocke 17 ist mit Hilfe von Federelementen 36 in radialer Richtung bewegbar auf dem Exzenter 35, somit auf der Exzenterwelle 18 gelagert, so dass der Pumpenkolben 14 abwechselnd an eine radial äußere Wandung 37 der Nut 16 und an eine radial innere Wandung 38 der Nut 16 angedrückt werden kann. Mit anderen Worten gesagt, ist zwischen der Exzenterglocke 17 und der Exzenterwelle 18 ein Federelement 36 ausgebildet. Das heißt mit anderen Worten, dass die Federelemente 36 zur radialen Andrückung des Pumpenkolbens 14 an den Pumpenzylinder 13 ausgebildet sind. Hierdurch werden Fördervolumen, welche zwischen der radial äußeren Wandung 37 und der radial inneren Wandung 38 ausgebildet werden, in radialer Richtung abgedichtet. Mit Hilfe der Federelemente 36 kann ein in radialer Richtung auftretender Verschleiß der Pumpeneinheit 12 eliminiert, zumindest reduziert werden.

Die Federelemente 36 üben auf eine Traghülse 40, welche sich in radialer Richtung zwischen den Federelementen 36 und den Nadellagern 39 erstreckt, eine radiale Kraft aus. Somit ist die Traghülse 40 zwischen den Federelementen 36 und der Exzenterglocke 17 ausgebildet. Die Traghülse 40 sichert eine radiale Bewegung des Pumpenkolbens 14 entlang einer sich in radialer Richtung erstreckenden Achse.

Zwischen dem Antrieb 20 und der Pumpeneinheit 12 ist ein Lager 22 im Gehäuse 11 zur Wälzlagerung der Exzenterwelle 18 ausgebildet, welches zwei Lagerelemente 23 jeweils in Form eines Wälzlagers ausgebildet umfasst, wobei das Lager 22 zur Aufnahme von radialen und axialen Kräften ausgebildet ist.

Das Gehäuse 11 weist eine Einlassöffnung 24 und eine Auslassöffnung 25 auf. Über die Einlassöffnung wird das Fluid in eine Ansaugkammer 32 der Ringkolbenpumpe 10 gesaugt, und über die Auslassöffnung 25 strömt das Fluid aus der Ringkolbenpumpe 10. Über die Pumpeneinheit 12 strömt das Fluid in eine Auslasskammer 43 ein, um über die Auslassöffnung 25 auszuströmen. Die Auslassöffnung 25 weist in diesem Ausführungsbeispiel einen Druckanschluss zur Verbindung mit einer Rohrleitung auf.

Durch die gekröpfte Antriebswelle und die Lagerung des Pumpenkolbens 14 auf Nadellagern 39 wird die Drehbewegung des Antriebsmotors 20 in eine zyklische Bewegung umgewandelt, die abwechselnd auf einer Innenseite des Pumpenkolbens 14 und auf einer Außenseite des Pumpenkolbens 14 eine Kammer bildet, die Medium in die entstehende Kammer ansaugt. Im Verlauf der zyklischen Bewegung wird die Kammer zur Auslassöffnung 25 bewegt und an der Auslassöffnung 25 verkleinert sich die Kammer, wodurch das Medium in einen Hochdruckteil der Ringkolbenpumpe 10 gepumpt wird.

Im Betrieb der Ringkolbenpumpe 10 ist es notwendig, dass zwischen dem Pumpenzylinder 13 und dem Pumpenkolben14, dessen Steg 21 eine zyklische Bewegung in der Nut 16 ausführt, eine gewisse Dichtheit unter Ausbildung eines Spaltes 44 eingestellt ist, die Pumpeneinheit 12 somit eine bestimmte Verschlusskraft aufweist, damit eine gewünschte Fördermenge des Fluids realisierbar ist. Zur Herbeiführung der zwischen dem Pumpenzylinder 13 und dem Pumpenkolben 14 im Betrieb der Ringkolbenpumpe 10 auszubildenden Dichtheit, somit zur Einstellung des Spaltes 44, ist der Pumpenkolben 14 mit Hilfe einer Vorspanneinrichtung 26 bewegbar ausgebildet.

Bei dem in Fig. 2 dargestellten Ausführungsbeispiel umfasst die Vorspanneinrichtung 26 eine pneumatisch beaufschlagbare Membran 27, welche eine im Gehäuse 11 ausgebildete Druckkammer 28 von einer Pumpenkammer 29, in welcher die Pumpeneinheit 12 aufgenommen ist, trennt. Im Ausführungsbeispiel gemäß Fig. 2 ist die Membran 27 als Druckmembran 27-1 ausgeführt. Die Membran 27-1 ist fest mit der Exzenterglocke 17 verbunden, damit diese mit Hilfe des in der Druckkammer 28 anliegenden Druckes axial bewegt wird. Oder mit anderen Worten gesagt, auf die Exzenterglocke 17 wird in Abhängigkeit eines Über- oder Unterdruckes in der Druckkammer 28 eine axiale Kraft ausgeübt, die die Exzenterglocke 17 bewegt. Das heißt, dass die - im vorliegenden Fall: pneumatische - Vorspanneinrichtung 26 eine axiale Kraft zur Verschiebung der Exzenterglocke 17 in axialer Richtung entlang der Längsachse 15 herbeiführend ausgebildet ist.

Mit dieser Exzenterglocke 17 wird der Pumpenkolben 14 bewegt, da dieser mit der Exzenterglocke 17 fest verbunden ist. Ein Unterdruck zieht den Pumpenkolben 14 in die Nut 16, somit in den Pumpenzylinder 13, wohingegen ein Überdruck den Pumpenkolben 14 aus der Nut 16, und somit aus dem Pumpenzylinder 13 drückt. In Abhängigkeit von dem in der Druckkammer 28 anliegenden Druck kann somit die Verschlusskraft der Pumpeneinheit 12 geregelt werden. Oder mit anderen Worten gesagt, es wird die Pumpeneinheit 12 im Wesentlichen durch das Aufbringen der axialen Kraft abgedichtet. Es müssen hierbei erzeugte Andruckkräfte größer sein als die durch eine Kompression des Fluids erzeugten Kräfte, welche in entgegengesetzter Richtung wirken. Die Kompression des Fluids erfolgt durch die exzentrische Rotation des Pumpenkolbens 14, insbesondere seines Stegs 21 in der Nut 16, welche fluiddurchströmt ist.

Die Membran 27 kann kraft- und/oder formschlüssig und/oder stoffschlüssig mit der Exzenterglocke 17 verbunden sein. Im vorliegenden Ausführungsbeispiel ist sie mit Hilfe von Schrauben 30 mit der Exzenterglocke 17 verbunden. Das Ausführungsbeispiel gemäß Fig. 2 umfasst zwei gewellte Membranen 27-1, 31 und eine dazwischen angeordnete Stützscheibe 65. Die Membran 27-1 fungiert als Druckmembran und wird von der Stützscheibe 65 unterstützt. Die Membran 31 fungiert als Sperrelement und ist zwischen der Stützscheibe 65 und der Pumpeneinheit 12 angeordnet. Das zur Pumpeneinheit 12 weisende Sperrelement ist somit die Ansaugkammer 32, welche zwischen der Einlassöffnung 24 und der Pumpeneinheit 12 ausgebildet ist, begrenzend ausgestaltet. Das Sperrelement 31, welches mit dem Fluid im Betrieb der Ringkolbenpumpe 10 in Berührung kommt, ist bevorzugt aus einem chemisch beständigen Werkstoff, beispielsweise in Form einer PTFE Folie, ausgeführt. Ebenfalls ist das Sperrelement 31 fest mit der Exzenterglocke 17, ebenfalls mit Hilfe von Schrauben, verbunden.

Die Membran 27 und das Sperrelement 31 erstrecken sich im Wesentlichen in radialer Richtung ausgehend von der Exzenterwelle 18, und sind jeweils in Form einer Faltenmembran ausgebildet. An ihren Umfangsenden 33 sind sie fest mit dem sie umfassend ausgebildeten Gehäuse 11 verbunden. Zur vereinfachten Aufnahme der Membran 27 und des Sperrelementes 31 ist vorteilhaft das Gehäuse 11 in einen ersten Gehäuseteil 45 und einen zweiten Gehäuseteil 46 geteilt, die mit Befestigungsmitteln 48 miteinander fest verbunden sind.

Zwischen den Sperrelementen 31 ist ein Abstand A ausgebildet, in dem die Membran 27 angeordnet ist. Im Gehäuse 11 ist zwischen den beiden Umfangsenden 33 eine Leckageöffnung 34 ausgebildet, welche in Form einer Bohrung hergestellt sein kann. So kann beispielsweise bei einer beschädigten Membran 27 oder eines beschädigten Sperrelementes 31 das Fluid über die Leckageöffnung 34 abfließen, ohne den Antrieb 20 zu kontaminieren.

Es ist wichtig, dass die axialen Kräfte innerhalb und außerhalb der Pumpeneinheit 12 so gewählt sind, dass eine hohe Förderleistung bei geringem Verschleiß erreicht wird. Eine trockene Pumpe, die nach dem Einschalten zum Ansaugen einen Unterdruck erzeugen muss, benötigt in der Ansaugphase eine größere Verschlusskraft der Pumpeneinheit 12, als eine sich bereits im Betrieb befindende Pumpeneinheit 12. Wenn die Ringkolbenpumpe 10 geflutet ist, kann die axiale Kraft reduziert werden, wodurch ein zwischen dem Pumpenzylinder 13 und dem Pumpenkolben 14 ausgebildeter Spalt 44 etwas vergrößert wird. Hierdurch sinkt die Reibung in der Pumpeneinheit 12, wodurch eine Energieeinsparung und ein verminderter Verschleiß realisiert werden können.

Ebenso kann die mit Hilfe der pneumatischen Vorspanneinrichtung 26 herbeiführbare axiale Kraftsteuerung genutzt werden, um die Pumpeneinheit 12 "aufzufahren", damit eine verbesserte Reinigung und/oder Spülung der Ringkolbenpumpe 10 realisiert werden kann.

Es ist auch denkbar die Pumpeneinheit 12 mit dem Pumpenzylinder 13 in den Ansaugraum gerichtet einzubauen. In dieser Anordnung muss die Membran 27, resp. die Vorspanneinrichtung 26 die volle, durch die Druckerhöhung in der Pumpeneinheit 12 entstehende, axiale Gegenkraft aufbringen, um die Pumpeneinheit 12 dicht zu halten. In dieser Anordnung kann der Mediendruck über die Vorspanneinrichtung 26 geregelt werden. Pulsation oder Druckspitzen werden von der Ringkolbenpumpe 10 abgeleitet.

Durch geeignete axiale Kräfte können kontrollierte Leckagen erzeugt werden, um die Förderleistung der Ringkolbenpumpe 10 exakt einzustellen, z.B. wenn bei einer Anordnung mit zwei Ringkolbenpumpen 10 eine der Ringkolbenpumpen 10 weniger Fluid fördern soll als die andere der beiden Ringkolbenpumpen 10.

Fig. 3 zeigt eine Pumpenvorrichtung 100 mit dem Antrieb 20 und einer zweiten Ausführungsform 10-2 einer Ringkolbenpumpe 10. Bei der zweiten Ausführungsform 10-2 wird die Vorspanneinrichtung 26 durch einen Magneten 50 gebildet. Der Magnet 50 umfasst im dargestellten Ausführungsbeispiel eine Spule 51 und eine Ankerplatte 52. Der so ausgebildete Elektromagnet übt analog zu der weiter oben beschriebenen Membran 27 eine axiale Kraft aus, mittels derer in Abhängigkeit einer angelegten Spannung bzw. eines hierdurch ausgebildeten Magnetfeldes die Größe eines zwischen dem Pumpenzylinder 13 und dem Pumpenkolben 14 im Betrieb der Ringkolbenpumpe 10-2 ausgebildeten Spaltes 44 variiert beziehungsweise eingestellt werden kann. Auch mittels der in Form eines Magneten 50 ausgebildeten Vorspanneinrichtung 26 ist somit die Exzenterglocke 17 in axialer Richtung je nach Anforderungsprofil entlang der Längsachse 15 verschiebbar.

Mit dieser Exzenterglocke 17 wird wiederum der Pumpenkolben 14 bewegt, da dieser mit der Exzenterglocke 17 fest verbunden ist. Die in Figur 3 dargestellte Ringkolbenpumpe 10-2 umfasst im Gegensatz zu der in Fig. 1 dargestellten Ringkolbenpumpe 10-1 lediglich ein Sperrelement 31. Das Sperrelement 31 ist zur Pumpeneinheit 12 weisenden Seite des Magneten 50 angeordnet und in Form jeweils einer Membran ausgebildet.

Die Figuren 4 bis 8 zeigen in schematischen Darstellungen die Funktionsweise der Ringkolbenpumpe 10. Die Ringkolbenpumpe 10 umfasst einen Pumpenzylinder 13 und einen Pumpenkolben 14. Der Pumpenkolben 14 ist an die im Arbeitseinsatz rotierende Exzenterwelle 18 gekoppelt. Der Pumpenzylinder 13 weist die weiter oben schon beschriebene Nut 16 auf, in der der Pumpenkolben 14 aufgenommen ist. Die Nut 16 ist kreisförmig angelegt und umläuft die Längsachse 15 der Exzenterwelle 18 im dargestellten Ausführungsbeispiel um 340°. An einem Ende der Nut 15 befindet sich ein Einlass 53 für das zu fördernde Fluid, am anderen Ende ein Auslass 58. Einlass 53 und Auslass 58 sind somit durch einen 20° breiten Steg 55 voneinander getrennt. Der Pumpenkolben 14 unterteilt die Nut 16 in:
- eine innere Kammer 54, die zwischen einer inneren Wandung 38 der Nut 16 und einer inneren Wandung des Pumpenkolbens 14 angeordnet ist und
- eine äußere Kammer 57, die zwischen einer äußeren Wandung 37 der Nut 16 und einer äußeren Wandung des Pumpenkolbens 14 angeordnet ist.

Fig. 4 zeigt das Anlaufen der Ringkolbenpumpe 10 in einem Moment, in dem die äußere Kammer 57 noch vollständig mit Luft 62 gefüllt ist. Der Pumpenkolben 14 befindet sich in einer ersten Drehposition in einem unteren Totpunkt 59 und teilt die innere Kammer 54. Ein linker Bereich der inneren Kammer 54 ist noch mit Luft 62 gefüllt, in einen rechten Bereich der inneren Kammer 54 strömt bereits das zu fördernde Fluid 61 durch den Einlass 53 ein, beziehungsweise kann durch die Rotation des Pumpenkolbens 14 eingesaugt werden.

Bei weiterer Rotation des Pumpenkolbens 14 wird weiteres Fluid 61 in den rechten Teil der inneren Kammer 54 eingesaugt und aus dem linken Teil der inneren Kammer 54 wird Luft 62 ausgestoßen (Fig. 5). Durch die Rotation des Pumpenkolbens 14 wird der Einlass 53 im rechten Teil der inneren Kammer 54 zunächst weiter offen gehalten, während der Auslass 58 gegenüber der inneren Kammer 54 zunehmend verschlossen wird. Gleichzeitig öffnet sich der Auslass 58 gegenüber der äußeren Kammer 57, so dass die in der äußeren Kammer 57 befindliche Luft 62 aus dem Auslass 58 ausgestoßen wird.

Sobald sich der Pumpenkolben 14 in einem oberen Totpunkt 56 befindet (vgl. Fig. 6) sind Einlass 53 und Auslass 58 zur inneren Kammer 54 hin vollständig geschlossen. Gleichzeitig beginnt Fluid 61 durch den Einlass 53 in den rechten Teil der äußeren Kammer 57 zu strömen und Luft 62 wird aus dem linken Teil der äußeren Kammer 57 durch den Auslass 58 ausgestoßen.

Sobald der Pumpenkolben 14 den Auslass 58 für die innere Kammer 54 freigibt, beginnt das zu fördernde Fluid 61 durch den Auslass 58 aus der inneren Kammer 54 auszuströmen (Fig. 7). Gleichzeitig wird weiteres Fluid 61 durch den Einlass 53 in die äußere Kammer 57 eingezogen und bei Rotation des Pumpenkolbens 14 in Richtung Auslass 58 gefördert.

Fig. 8 zeigt das Erreichen der auch in Fig. 4 dargestellten Ausgangsposition. Der Pumpenkolben 14 befindet sich wiederum in dem unteren Totpunkt 59. Sowohl innere Kammer 54 als auch äußere Kammer 57 sind vollständig mit Fluid 61 gefüllt. Bei weiterer Rotation des Pumpenkolbens 14 wird die kontinuierliche Förderung von Fluid 61 fortgesetzt.

Die Figuren 9 bis 11 zeigen unterschiedliche Ausführungsformen 10-3, 10-4 und 10-5 von Ringkolbenpumpen 10 einer Pumpenvorrichtung 100. Die Ringkolbenpumpen 10-1 bis 10-5 unterscheiden sich durch die Art ihrer Vorspanneinrichtung 26, arbeiten im Übrigen jedoch nach den bereits im Zusammenhang mit der Ringkolbenpumpe 10-1 beschriebenen Funktionsprinzipien.

Fig. 9 zeigt die dritte Ausführungsform 10-3 der Ringkolbenpumpe 10. Bei der Ringkolbenpumpe 10-3 ist als pneumatische Vorspanneinrichtung 26 eine doppelte und gewellte Druckmembran 27-2 vorgesehen. Bei der Druckmembran 27-2 handelt es sich um eine Verbundmembran, bei der die zur Pumpeinheit 12 weisende Membran eine hohe chemische Resistenz aufweist, während die zweite Membran aus einem preiswerten Elastomer oder Gummi hergestellt ist. Zwischen der Druckmembran 27-2 und der Pumpeneinheit 12 ist zudem ein als Membran ausgeführtes Sperrelement 31 angeordnet.

Fig. 10 zeigt die vierte Ausführungsform 10-4 der Ringkolbenpumpe 10. Bei der Ringkolbenpumpe 10-4 ist als pneumatische Vorspanneinrichtung 26 eine zylindrische Druckmembran 27-3 vorgesehen. Im dargestellten Ausführungsbeispiel ist die Druckmembran 27-3 aus einem PTFE-Werkstoff gedreht und wenig elastisch, jedoch durch die zylindrisch-wellenförmige Ausführung ausreichend flexibel zur Kompensation der durch die Vorspanneirichtung 26 ausgeführten axialen Bewegungen.

Fig. 11 zeigt die fünfte Ausführungsform 10-5 der Ringkolbenpumpe 10. Bei der Ringkolbenpumpe 10-5 ist als pneumatische Vorspanneinrichtung 26 eine konische Druckmembran 27-4 vorgesehen, die analog zu der zylindrischen Druckmembran 27-3 aus einem PTFE-Werkstoff gefertigt ist.

Fig. 12 zeigt eine weitere Pumpenvorrichtung 200 mit zwei Ringkolbenpumpen 10 und gemeinsamem Antrieb 20 in einer perspektivischen Darstellung. Bei dem in den Figuren 12 bis 14 dargestellten Ausführungsbeispiel der Pumpenvorrichtung 200 sind als Ringkolbenpumpen 10 zwei Ringkolbenpumpen 10-3 vorgesehen. Selbstverständlich könnte die Pumpenvorrichtung 200 auch mit anderen Ringkolbenpumpen 10 ausgerüstet werden.

Fig. 13 zeigt einen Längsschnitt durch die Pumpenvorrichtung 200. Analog zu der Pumpenvorrichtung 100 erfolgt der Antrieb der Pumpenvorrichtung 200 über einen Torquemotors 60. Auch die Funktionen der übrigen Bauteile von erstem und zweitem Ausführungsbeispiel entsprechen einander im Wesentlichen.

Der Unterschied zwischen den beiden Ausführungsbeispielen liegt im Wesentlichen darin, dass der Torquemotor nicht lediglich eine Ringkolbenpumpe 10, sondern zwei Ringkolbenpumpen 10 antreibt. Als Torquemotor 60 ist ein Innenläufer mit einem äußeren Stator 63 und einem inneren Rotor 64 vorgesehen. Der Rotor 64 bildet eine Hohlwelle, in der sich ein Freiraum für die Integration der die beiden Ringkolbenpumpen 10 antreibenden Exzenterwelle 18 befindet. Durch den Antrieb zweier Pumpen mittels eines Torquemotors 60 reduzieren sich die Kosten und es ergibt sich eine insgesamt sehr kompakte Bauweise.

Die Funktion von Sperrelement 31 und Membran 27 sind bei der Pumpenvorrichtung 200 in einem einzigen Bauteil, nämlich in einer Verbundmembran in Form der gewellten Druckmembran 27-2 zusammengefasst. Bei dem in den Figuren 12 bis 14 dargestellten Ausführungsbeispiel ersetzt somit die gewellte Druckmembran 27-2 die Druckmembran 27-1, die im Zusammenhang mit dem Ausführungsbeispiel gemäß Fig. 2 erläutert worden ist.

Die Druckmembran 27-2 ist vorzugsweise aus einem dünnen Edelstahlmaterial gefertigt. Die Dicke des Materials beträgt weniger als 0,5mm, vorzugweise 0,1mm bis 0,3mm, höchstvorzugsweise 0,2mm. Eine solche Druckmembran weist zum einen eine für die axiale Bewegung erforderliche Elastizität bzw. Flexibilität auf und ist zum anderen gegenüber aggressiven Fördermedien besonders unempfindlich. Insbesondere ist das Edelstahlmaterial unempfindlicher als eine Membran auf Kunststoffbasis.

In einem weiteren, nicht näher abgebildeten Ausführungsbeispiel ist der Pumpenzylinder 13 aus einem Stahl und der Pumpenkolben 14 aus Keramik hergestellt, oder vice versa. Auch könnten sowohl der Pumpenzylinder 13 als auch der Pumpenkolben 14 aus Keramik hergestellt sein.

Fig. 14 veranschaulicht den Aufbau der Ringkolbenpumpe 10-3 mit der als Vorspanneinrichtung 26 vorgesehenen gewellten Druckmembran 27-2 im Detail. Die Ringkolbenpumpe 10-3 hat einen in wesentlichen Funktionen ähnlichen Aufbau wie die Ringkolbenpumpe 10-1, 10-2, 10-4 und 10-5. Im Hinblick auf die Funktionsbeschreibung wird insofern auf die im Zusammenhang mit den Erläuterungen zu Fig. 2 vorgenommenen Ausführungen verwiesen.

Bei der Ringkolbenpumpe 10-3 ist als pneumatische Vorspanneinrichtung 26 eine doppelte und gewellte Druckmembran 27-2 vorgesehen. Bei der Druckmembran 27-2 handelt es sich um eine Verbundmembran, bei der die zur Pumpeinheit 12 weisende Membran eine hohe chemische Resistenz aufweist, während die zweite Membran aus einem preiswerten Elastomer oder Gummi hergestellt ist. Zwischen der Druckmembran 27-2 und der Pumpeneinheit 12 ist zudem ein als Membran ausgeführtes Sperrelement 31 angeordnet.

Das Sperrelement 31, welches mit dem Fluid im Betrieb der Ringkolbenpumpe 10 in Berührung kommt, ist bevorzugt aus einem chemisch beständigen Werkstoff, beispielsweise in Form einer PTFE Folie, ausgeführt. Das Sperrelement 31 ist gemeinsam mit der Membran 27 mit den Schrauben 30 fest mit der Exzenterglocke 17 verbunden.

### Bezugszeichenliste

- 10: Ringkolbenpumpe
- 10-1: Ringkolbenpumpe - erste Ausführungsform
- 10-2: Ringkolbenpumpe - zweite Ausführungsform
- 10-3: Ringkolbenpumpe - dritte Ausführungsform
- 10-4: Ringkolbenpumpe - vierte Ausführungsform
- 10-5: Ringkolbenpumpe - fünfte Ausführungsform
- 11: Gehäuse
- 12: Pumpeneinheit
- 13: Pumpenzylinder
- 14: Pumpenkolben
- 15: Längsachse
- 16: Nut
- 17: Exzenterglocke
- 18: Exzenterwelle
- 19: Antriebsrotor
- 20: Antrieb
- 21: Steg
- 22: Lager
- 23: Lagerelemente
- 24: Einlassöffnung
- 25: Auslassöffnung
- 26: Vorspanneinrichtung
- 27: Membran
- 27-1: Druckmembran
- 27-2: gewellte Druckmembran
- 27-3: zylindrische Druckmembran
- 27-4: konische Druckmembran
- 28: Druckkammer
- 29: Pumpenkammer
- 30: Schraube
- 31: Sperrelement
- 32: Ansaugkammer
- 33: Umfangsende
- 34: Leckageöffnung
- 35: Exzenter
- 36: Federelement
- 37: Radial äußere Wandung
- 38: Radial innere Wandung
- 39: Nadellager
- 40: Traghülse
- 41: Passfeder
- 43: Auslasskammer
- 44: Spalt
- 45: Erster Gehäuseteil
- 46: Zweiter Gehäuseteil
- 47: Weitere Ringkolbenpumpe
- 48: Befestigungsmittel
- 49: Aktuator
- 50: Magnet
- 51: Spule
- 52: Ankerplatte
- 53: Einlass
- 54: innere Kammer
- 55: Steg
- 56: oberer Totpunkt (von 14)
- 57: äußere Kammer
- 58: Auslass
- 59: unterer Totpunkt (von 14)
- 60: Torquemotor
- 61: Fluid
- 62: Luft
- 63: Stator
- 64: Rotor
- 65: Stützscheibe

- 100: Pumpenvorrichtung
- 200: Pumpenvorrichtung
- A: Abstand

## Patentansprüche

1. Ringkolbenpumpe (10) zur Förderung eines Fluids, aufweisend
- ein Gehäuse (11), mit einer Einlassöffnung (24) und einer Auslassöffnung (25),
- eine im Gehäuse (11) ausgebildete Pumpeneinheit (12), umfassend einen im Gehäuse (11) fest angeordneten Pumpenzylinder (13) und einen im Gehäuse (11) um eine Längsachse (15) der Ringkolbenpumpe (10) rotierbar angeordneten, in den Pumpenzylinder (13) eingreifend ausgebildeten Pumpenkolben (14),
- eine im Gehäuse (11) um die Längsachse (15) rotierbar angeordnete Exzenterwelle (18), auf welcher eine Exzenterglocke (17) angeordnet ist,
- wobei der Pumpenkolben (14) fest mit der Exzenterglocke (17) verbunden ist, welche um die Längsachse (15) rotierbar und entlang der Längsachse (15) axial verschiebbar ausgeführt ist, und
- wobei im Gehäuse (11) zwischen der Einlassöffnung (24) und der Pumpeneinheit (12) eine Ansaugkammer (32) und zwischen der Pumpeneinheit (12) und der Auslassöffnung (25) eine Auslasskammer (43) ausgebildet sind,
**dadurch gekennzeichnet, dass**
zur Einstellung eines zwischen dem Pumpenzylinder (13) und dem Pumpenkolben (14) im Betrieb der Ringkolbenpumpe (10) ausgebildeten Spaltes (44) der Pumpenkolben (14) mit Hilfe einer Vorspanneinrichtung (26) bewegbar ausgebildet ist, wobei die Vorspanneinrichtung (26) eine axiale Kraft zur Verschiebung der Exzenterglocke (17) in axialer Richtung entlang der Längsachse (15) herbeiführend ausgebildet ist.

2. Ringkolbenpumpe (10) gemäß Anspruch 1, **dadurch gekennzeichnet, dass** die Vorspanneinrichtung (26) umfasst:
- einen pneumatischen Aktuator (49) mit einer Membran (27), beispielsweise einer Druckmembran (27-1), einer gewellten Druckmembran (27-2), einer zylindrischen Druckmembran (27-3) oder einer konischen Druckmembran (27-4),
- oder einen Magneten (50), beispielsweise einen Elektromagneten mit einer Spule (51) und einer Ankerplatte (52).

3. Ringkolbenpumpe (10) nach Anspruch 2, **dadurch gekennzeichnet, dass** die beaufschlagbare, sich in radialer Richtung erstreckende Membran (27) fest mit der Exzenterglocke (17) verbunden ist, wobei die Membran (27) in Richtung der Längsachse (15) zwischen der Pumpeneinheit (12) und einer zur Druckbeaufschlagung der Membran (27) ausgebildeten Druckkammer (28) der Vorspanneinrichtung (26) angeordnet ist.

4. Ringkolbenpumpe (10) nach einem der vorhergehenden Ansprüche, **dadurch gekennzeichnet, dass** zwischen der Pumpeneinheit (12) und der Vorspanneinrichtung (26) und/oder zwischen einem Antrieb (20) der Ringkolbenpumpe und der Vorspanneinrichtung (26) ein Sperrelement (31) zur Vermeidung eines Übertritts des in der Ringkolbenpumpe (10) anliegenden Fluids in die Vorspanneinrichtung (26) ausgebildet ist, wobei das Sperrelement (31) vorzugsweise in Form einer Membran ausgebildet ist.

5. Ringkolbenpumpe (10) nach Anspruch 4, **dadurch gekennzeichnet, dass** das Sperrelement (31) fest mit der Exzenterglocke (17) verbunden ist.

6. Ringkolbenpumpe (10) nach einem der Ansprüche 4 oder 5, **dadurch gekennzeichnet, dass** zwischen der Vorspanneinrichtung (26) und dem Sperrelement (31) im Gehäuse (11) eine Leckageöffnung (34) ausgebildet ist, wobei die Leckageöffnung (34) vorzugsweise mit einem Schauglas versehen ist.

7. Ringkolbenpumpe (10) nach einem der vorhergehenden Ansprüche, **dadurch gekennzeichnet, dass** die Exzenterglocke (17) mit Hilfe einer radialen Wälzlagerung auf der Exzenterwelle (18) gelagert ist, wobei das Wälzlager vorzugsweise in Form eines Nadellagers (39) ausgebildet ist.

8. Ringkolbenpumpe (10) nach einem der vorhergehenden Ansprüche, **dadurch gekennzeichnet, dass** zwischen der Exzenterglocke (17) und der Exzenterwelle (18) ein radial wirkendes Federelement (36) ausgebildet ist.

9. Ringkolbenpumpe (10) nach Anspruch 8, **dadurch gekennzeichnet, dass** zwischen dem Federelement (36) und der Exzenterglocke (17) eine Traghülse (40) ausgebildet ist.

10. Ringkolbenpumpe (10) nach einem der vorhergehenden Ansprüche, **dadurch gekennzeichnet, dass** die Exzenterwelle (18) mit Hilfe einer Wälzlagerung im Gehäuse (11) gelagert ist.

11. Ringkolbenpumpe (10) nach einem der vorhergehenden Ansprüche, **dadurch gekennzeichnet, dass** das Gehäuse (11) zumindest zweiteilig ausgebildet ist und ein erstes Gehäuseteil (45) und ein zweites Gehäuseteil (46) umfasst, wobei das erste Gehäuseteil (45) und das zweite Gehäuseteil (46) mit Befestigungsmitteln (48) lösbar aneinander gekoppelt sind.

12. Pumpenvorrichtung (100; 200) umfassend eine Ringkolbenpumpe (10) und einen Antrieb (20), **dadurch gekennzeichnet, dass** die Ringkolbenpumpe (10) gemäß einem der Patentansprüche 1 bis 11 ausgebildet ist, und der Antrieb (20) ein Torquemotor (60) ist.

13. Pumpenvorrichtung (100; 200) nach Anspruch 12, **dadurch gekennzeichnet, dass** eine weitere Ringkolbenpumpe (47) mit dem Antrieb (20) verbunden ist, und durch ihn angetrieben wird, wobei die Ringkolbenpumpe (10) und die weitere Ringkolbenpumpe (47) spiegelsymmetrisch zum Antrieb (20) angeordnet sind.

14. Pumpenvorrichtung (200) nach Anspruch 12 oder 13, **dadurch gekennzeichnet, dass** die Pumpenvorrichtung (200) zwei Ringkolbenpumpen (10) umfasst und die beiden Ringkolbenpumpen (10) als gemeinsamen Antrieb (20) den Torquemotor (60) aufweisen.

15. Pumpenvorrichtung (200) nach einem der Ansprüche 12 bis 14, **dadurch gekennzeichnet, dass**:
- der Torquemotor (60) einen Stator (63) und einen Rotor (64) umfasst und
- die Ringkolbenpumpen (10) eine um eine Längsachse (15) rotierbar angeordnete Exzenterwelle (18) umfasst
und Stator (63), Rotor (64) und Exzenterwelle (18) koaxial zueinander angeordnet sind.
